# EUROPÄISCHE PATENTSCHRIFT

(11) **EP 1 915 505 B1**
(45) Veröffentlichungstag und Bekanntmachung des Hinweises auf die Patenterteilung: **11.03.2015**
(21) Anmeldenummer: 06804333.0
(22) Anmeldetag: 11.08.2006
(51) Int. Cl.: E21B 17/07, E21B 31/00

(54) **VERFAHREN UND VORRICHTUNG ZUM AUFHEBEN EINER BLOCKIERUNG EINER BOHRKRONE BEIM BOHREN**
METHOD AND DEVICE FOR RELEASING A BLOCK ON A BORE-CROWN DURING A BORING PROCESS
PROCEDE ET DISPOSITIF D'ELIMINATION DU BLOCAGE D'UNE COURONNE LORS DU FORAGE

(30) Priorität: 19.08.2005 AT 13862005
(43) Veröffentlichungstag der Anmeldung: 30.04.2008
(73) Patentinhaber: "ALWAG" Tunnelausbau Gesellschaft m.b.H., 4061 Pasching (AT)
(72) Erfinder: MOCIVNIK, Josef, A-8753 Fohnsdorf (AT)
(74) Vertreter: Cunow, Gerda
(86) Internationale Anmeldenummer: PCT/AT2006/000338
(87) Internationale Veröffentlichungsnummer: WO 2007/019594

(56) Entgegenhaltungen:
- US-A- 1 794 196
- US-A- 4 298 078
- US-A- 5 020 599
- US-A- 5 119 891

## Beschreibung

Die vorliegende Erfindung bezieht sich auf ein Verfahren zum Aufheben einer Blockierung einer Bohrkrone beim Bohren, insbesondere Schlag- oder Drehschlagbohren, von Löchern in Boden- oder Gesteinsmaterial, wobei durch eine an einem Bohrgestänge gelagerte und durch das Bohrgestänge zu einer Rotationsbewegung und gegebenenfalls Schlagbewegung beaufschlagte und mit diesem verbundene Bohrkrone ein Bohrloch gebildet wird. Die vorliegende Erfindung bezieht sich weiters auf eine Vorrichtung zum Aufheben einer Blockierung einer Bohrkrone beim Bohren, insbesondere Schlag- oder Drehschlagbohren, von Löchern in Boden- oder Gesteinsmaterial, wobei eine Bohrkrone an einem Bohrgestänge gelagert und durch das Bohrgestänge zu einer Rotationsbewegung und gegebenenfalls Schlagbewegung zur Ausbildung eines Bohrlochs beaufschlagt ist, wobei zwischen dem zur Bohrkrone gewandten Ende des Bohrgestänges und der Bohrkrone wenigstens eine spiral- oder schraubenartige Verbindung vorgesehen ist, welche durch eine Vertiefung oder Erhebung oder Abflachung an einem zwischen dem Bohrgestänge und der Bohrkrone zwischengeschalteten Adapter und einer komplementären Profilierung an der Bohrkrone gebildet ist.

Im Zusammenhang mit der Herstellung von Bohrlöchern durch ein Schlag- oder Drehschlagbohren in Boden- oder Gesteinsmaterial treten insbesondere bei Boden- bzw. Gesteinsschichten, welche gegeneinander verschiebbar bzw. verlagerbar sind, Fälle auf, wonach es, insbesondere bedingt durch beim Bohren eingebrachte Kräfte und Vibrationen zu einem Verklemmen bzw. Blockieren oder Festfressen der Bohrkrone durch ein Verschieben bzw. Verlagern von Gesteinsschicht im Inneren eines Bohrlochs kommen kann. In einem derartigen Fall ist üblicherweise der Rotationsantrieb der Bohrvorrichtung zur Herstellung einer derartigen Bohrung nicht ausreichend stark dimensioniert, um bei einem Verlagern von Gesteinsschichten auftretende Kräfte überwinden zu können und somit den blockierten Zustand der Bohrkrone wiederum aufzuheben. In einem günstigen Fall gelingt bei Auftreten einer derartigen Blockierung der Bohrkrone zumindest ein Trennen des Bohrgestänges von der im nicht fertiggestellten Bohrloch verbleibenden Bohrkrone, so dass wenigstens das Bohrgestänge zu Durchführung eines neuerlichen Bohrvorgangs wiederum verwendet werden kann. In ungünstigen Fällen muss auch das Bohrgestänge im nicht fertiggestellten Bohrloch verbleiben, so dass neben der Tatsache, dass ein erhöhter Zeitaufwand für die Herstellung einer neuerlichen Bohrung, welche zur Erzielung der erforderlichen Festigkeitseigenschaft im Wesentlichen dem nicht fertiggestellten Bohrloch unmittelbar benachbart sein muss, auch ein entsprechend erhöhter Kosten- und Materialaufwand durch das im Bohrloch verbleibende Bohrgestänge und die in jedem Fall im Bohrloch zurückzulassende Bohrkrone auftritt.

Der US-A 5 119 891 ist eine Vorrichtung der eingangs genannten Art zu entnehmen. Bei dieser bekannten Ausführungsform wird darauf abgezielt, durch eine Bewegung unter Vermittlung einer spiral- bzw. schraubenartigen Verbindung zwischen dem Bohrgestänge und der Bohrkrone im Fall eines Klemmens Durchtrittsöffnungen für Druckluft freizugeben, über welche Druckluft in das die Bohrkrone bzw. das Bohrgestänge umgebende Material ausgebracht wird, um nach Möglichkeit eine Lockerung des die Bohrkrone bzw. das Bohrgestänges umgebenden Materials zu erzielen.

Die vorliegende Erfindung zielt daher darauf ab, ein Verfahren sowie eine Vorrichtung zum Aufheben einer Blockierung einer Bohrkrone während eines Bohrvorgangs zur Verfügung zu stellen, so dass nicht nur der zur Herstellung einer neuerlichen Bohrung erforderliche zusätzliche Zeit- und Kosten- sowie Materialaufwand vermieden werden kann, sondern dass auch in einfacher Weise nach einem Aufheben der Blockierung der Bohrkrone die Bohrung im nicht fertiggestellten Bohrloch weitergeführt bzw. fertiggestellt werden kann.

Zur Lösung der oben genannten Aufgaben ist ein Verfahren der eingangs genannten Art im Wesentlichen entweder dadurch gekennzeichnet, dass bei einer Blockierung der Bohrkrone, welche einen weiteren Bohrvorgang und insbesondere eine weitere Rotationsbewegung der Bohrkrone verhindert, die Bohrkrone über das Bohrgestänge einer linearen Bewegung entgegen der Bohrrichtung und über eine entsprechende Verbindung zwischen dem zur Bohrkrone gewandten Ende des Bohrgestänges und der Bohrkrone und unabhängig von einem Rotationsantrieb zur Durchführung des Bohrvorgangs darüber hinaus zu einer Rotationsbewegung in einer Richtung entgegengesetzt zu der Richtung der Rotationsbewegung während des Bohrvorgangs unterworfen wird und dass die Verbindung zwischen dem zur Bohrkrone gewandten Ende des Bohrgestänges und der Bohrkrone über einen wenigstens eine schrauben- bzw. spiralartige Vertiefung bzw. Abflachung oder Erhebung aufweisenden Adapter und eine hierzu komplementäre Profilierung an der Bohrkrone vorgenommen wird, wobei die schrauben- bzw. spiralartige Vertiefung bzw. Abflachung oder Erhebung eine zur Längsachse des Bohrgestänges große Neigung bzw. Steigung aufweist. Dadurch, dass erfindungsgemäß bei einer Blockierung der Bohrkrone die Bohrkrone über das Bohrgestänge nicht nur einer linearen Bewegung entgegen der Bohrrichtung, sondern auch unabhängig von einem wie oben erwähnt üblicherweise nicht ausreichend starken Rotationsantrieb zusätzlich zu einer Rotationsbewegung in einer Richtung entgegengesetzt zu der Richtung der Rotationsbewegung während des Bohrvorgangs unterworfen wird, kann durch das wenigstens teilweise Zurückziehen der Bohrkrone entgegen der Bohrrichtung und Erzielen einer gleichzeitigen Rotationsbewegung das Verklemmen bzw. Festfressen der Bohrkrone gelöst bzw. aufgehoben werden, so dass nach Aufhebung der Blockade bzw. des Verklemmens der Bohrkrone in weiterer Folge der durch die Blockade unterbrochene Bohrvorgang des nicht fertiggestellten Bohrlochs weitergeführt bzw. fertiggestellt werden kann. Es ist hierbei davon auszugehen, dass der Linearantrieb ausreichend stark ist, um eine ausreichende Ausziehkraft auf das Bohrgestänge und somit in weiterer Folge auf die Bohrkrone entgegen der Bohrrichtung auszuüben, so dass es zu einem Lockern der Bohrkrone in linearer Richtung des Bohrlochs kommt. Durch zusätzliches Vorsehen der entsprechenden Verbindung zwischen dem Bohrgestänge und der Bohrkrone wird darüber hinaus die Bohrkrone einer Rotationsbewegung entgegen der Rotationsrichtung zur Durchführung des Bohrvorgangs unterworfen, so dass sich die Bohrkrone aus einem verkeilten bzw. blockierten Zustand lösen kann, welcher beispielsweise durch geringfügige Verlagerungen von benachbarten Gesteinsschichten bewirkt wird. Durch Vorsehen der Rotationsbewegung entgegen der Rotationsrichtung zur Durchführung des Bohrvorgangs wird darüber hinaus sichergestellt, dass kein Lösen der Bohrkrone vom Bohrgestänge erfolgt und nach einem Aufheben der Blockade der Bohrkrone unmittelbar der Bohrvorgang weitergeführt werden kann.

Hierbei wird für eine besonders zuverlässige und einfach herzustellende Verbindung zur Erzielung der gleichzeitigen Rotationsbewegung während Ausübung der Ausziehkraft auf das Bohrgestänge vorgeschlagen, dass die Verbindung zwischen dem zur Bohrkrone gewandten Ende des Bohrgestänges und der Bohrkrone über einen wenigstens eine schrauben- bzw. spiralartige Vertiefung bzw. Abflachung oder Erhebung aufweisenden Adapter und eine hierzu komplementäre Profilierung an der Bohrkrone vorgenommen wird, wobei die schrauben- bzw. spiralartige Vertiefung bzw. Abflachung oder Erhebung eine zur Längsachse des Bohrgestänges große Neigung bzw. Steigung aufweist, durchgeführt wird. Durch Vorsehen einer großen Steigung bzw. Neigung zur Längsrichtung der wenigstens einen schrauben- bzw. spiralartigen Verbindung bzw. Profilierung lassen sich bei Ausübung einer entsprechend hohen Ausziehkraft auf das Bohrgestänge entgegen der Bohrrichtung auch entsprechende Kräfte zur Erzielung der Rotationsbewegung entgegen der Rotationsrichtung während des Bohrvorgangs ausüben.

Für eine Erzielung entsprechend hoher Kräfte zur Erzielung der Rotationsbewegung zum Lockern bzw. Freigeben der Blockade der Bohrkrone und für eine entsprechende Verteilung über den Außenumfang des zur Bohrkrone gewandten Ende des Bohrgestänges und/oder Adapters, welches in einer entsprechenden komplementären Ausnehmung der Bohrkrone aufgenommen ist, wird gemäß einer weiters bevorzugten Ausführungsform vorgeschlagen, dass eine Mehrzahl von schrauben- bzw. spiralartigen Verbindungen bzw. Profilierungen vorgesehen wird, welche gleichmäßig un den Umfang des zur Bohrkrone gewandten Endes vorgesehen werden.

Um übermäßige Reibungskräfte im Bereich der Verbindung zwischen dem Bohrgestänge und/oder Adapter und der Bohrkrone insbesondere während des Bewegungsvorgangs zur Aufhebung der Blockierung der Bohrkrone zu vermeiden, wird gemäß einer weiters bevorzugten Ausführungsform vorgeschlagen, dass ein lediglich punktweiser Eingriff an mehreren Stellen im Bereich der Profilierungen zwischen dem Bohrgestänge oder dem Adapter und der Bohrkrone vorgesehen wird. Ein derartiger punktweiser Eingriff an mehreren Stellen ist für die Übertragung erforderlicher Kräfte zur Erzielung der gleichzeitigen linearen Ausziehbewegung und der Rotationsbewegung entgegen der Rotationsrichtung beim Bohrvorgang ausreichend und ermöglicht, dass beispielsweise im Bereich der Verbindung zwischen der Bohrkrone und dem Bohrgestänge bzw. dem Adapter durch übermäßige Reibungskräfte die angestrebte gleichzeitige lineare Ausziehbewegung und Rotationsbewegung erzielt werden kann.

Zur Lösung der eingangs genannten Aufgaben ist darüber hinaus eine Vorrichtung der eingangs genannten Art im Wesentlichen dadurch gekennzeichnet, dass die spiral- oder schraubenartige Verbindung bei einer Blockierung der Bohrkrone bei einem Zurückziehen des Bohrgestänges entgegen der Bohrrichtung unabhängig von einem Rotationsantrieb zur Durchführung des Bohrvorgangs zu einer Rotationsbewegung in einer Richtung entgegengesetzt zu der Rotationsrichtung während des Bohrvorgangs beaufschlagt, und dass eine Mehrzahl von einander angrenzenden, spiralförmigen Abflachungen am Außenumfang des Adapters bzw. Bohrgestänges sowie komplementäre Abflachungen in einem Sackloch der Bohrkrone vorgesehen sind, welche im Querschnitt eine polygonförmige, beispielsweise sechseckige, Kontur aufweisen. Wie oben bereits ausgeführt, gelingt somit in einfacher Weise die Bereitstellung von entsprechenden Elementen zur Ausübung einer gleichzeitig linearen Ausziehbewegung als auch einer Rotationsbewegung entgegen der Rotationsrichtung beim Durchführen des Bohrvorgangs zur Aufhebung einer Blockierung bzw. eines Verklemmens der Bohrkrone. Zur Erzielung einer einfach herstellbaren und passgenauen Ausführungform wird hierbei erfindungsgemäß vorgeschlagen, dass die wenigstens eine spiral- oder schraubenartige Verbindung durch eine Vertiefung oder Erhebung oder Abflachung an einem zwischen dem Bohrgestänge und der Bohrkrone zwischengeschalteten Adapter und einer komplementären Profilierung an der Bohrkrone gebildet ist.

zur gleichmäßigen Krafteinleitung auch gegebenenfalls großer Kräfte wird gemäß einer bevorzugten Ausführungsform vorgeschlagen, dass eine Mehrzahl von schrauben- bzw. spiralartigen Profilierungen zwischen dem Bohrgestänge bzw. dem Adapter und der Bohrkrone vorgesehen ist, welche jeweils gleichmäßig beabstandet sind.

Weiterhin ist eine Vorrichtung der eingangs genannten Art im Wesentlichen dadurch gekennzeichnet, dass die spiral- oder schraubenartige Verbindung bei einer Blockierung der Bohrkrone bei einem Zurückziehen des Bohrgestänges entgegen der Bohrrichtung die Bohrkrone neben einer linearen Bewegung entgegen der Bohrrichtung unabhängig von einem Rotationsantrieb zur Durchführung des Bohrvorgangs zu einer Rotationsbewegung in einer Richtung entgegengesetzt zu der Rotationsrichtung während des Bohrvorgangs beaufschlagt, und dass eine Mehrzahl von im Wesentlichen punkt- bzw. halbkugelförmigen Erhebungen einem Sackloch der Bohrkrone für ein Zusammenwirken mit der (den) spiral- bzw. schraubenartigen Vertiefung(en) bzw. Aussparung(en) am zur Bohrkrone gewandten Ende des Adapters vorgesehen.

Um eine zuverlässige Übertragung der gleichzeitig wirkenden Ausziehkräfte als auch der Rotationsbewegung vom Bohrgestänge auf die Bohrkrone zu ermöglichen, ist darüber hinaus vorgesehen, dass die wenigstens eine schrauben- bzw. spiralartige Verbindung bzw. Profilierung eine gegenüber der Längsachse des Bohrgestänges große Steigung bzw. Neigung aufweist, wie dies einer weiters bevorzugten Ausführungsform der erfindungsgemäßen Vorrichtung entspricht.

Für eine zuverlässige Kühlung und/oder Spülung der Bohrkrone und/oder des Adapters während des Bohrvorgangs wird darüber hinaus vorgeschlagen, dass im Innere des Bohrgestänges und/ oder des Adapters ein Durchtrittskanal zur Zufuhr eines Kühl- bzw. Spülfluids zu Austrittskanälen bzw. -löchern der Bohrkrone und/oder des Adapters vorgesehen ist, welche an der Abbaufläche der Bohrkrone und/oder der Umfangsfläche des Adapters münden, wie dies einer weiters bevorzugten Ausführungsform der erfindungsgemäßen Vorrichtung entspricht.

Für einen zuverlässigen Abtransport von abgebautem Material während des Bohrvorgangs, wodurch auch die Chance eines Blockierens bzw. Verklemmens der Bohrkrone während der Durchführung des Bohrvorgangs weiter verringert werden, ist darüber hinaus bevorzugt vorgesehen, dass in an sich bekannter Weise am Außenumfang der Bohrkrone Vertiefungen bzw. Ausnehmungen und/oder Durchtrittslöcher zum Abtransport von abgebautem Material über einen Ringraum zwischen dem Außenumfang des Bohrgestänges und der Innenwand des hergestellten Bohrlochs vorgesehen sind.

Die vorliegende Erfindung wird nachfolgend anhand von in der beiliegenden Zeichnung schematisch dargestellten Ausführungbeispielen näher erläutert. In dieser zeigen:
Fig. 1 eine Draufsicht auf eine Bohrkrone der erfindungsgemäßen Vorrichtung zur Durchführung des erfindungsgemäßen Verfahrens;
Fig. 2 eine Rückansicht auf die in Fig. 1 gezeigte Bohrkrone;
Fig. 3 einen Schnitt nach der Linie III-III der Fig. 1;
Fig. 4 in einer zu Fig. 3 ähnlichen Darstellung einen Schnitt nach der Linie IV-IV der Fig. 1;
Fig. 5 eine Seitenansicht einer ersten Ausführungsform eines zwischen der Bohrkrone und dem Bohrgestänge gemäß Fig. 1 bis 4 zum Einsatz gelangenden Adapters;
Fig. 6 in einer zu Fig. 5 ähnlichen Darstellung eine Seitenansicht einer abgewandelten Ausführungsform eines zwischen einer Bohrkrone und einem Bohrgestänge zum Einsatz gelangenden Adapters; und
Fig. 7 einen Schnitt entlang der Linie VII-VII der Fig. 6 in einem gegenüber Fig. 6 vergrößertem Maßstab.

Aus Fig. 1 bis 4 ist ersichtlich, das zwischen einer allgemein mit 1 bezeichneten Bohrkrone und einem allgemein mit 2 bezeichneten Bohrgestänge ein Adapter 3 vorgesehen ist, wobei das Bohrgestänge 2 über eine schematisch mit 4 angedeutete Verschraubung mit dem Adapter 3 verbunden ist, wobei der Adapter 3 getrennt in Fig. 5 dargestellt ist.

Wie insbesondere aus Fig. 5 ersichtlich, weist der Adapter 3 an seinem zur Bohrkrone 1 gewandten Ende 6 an seinem Außenumfang eine Mehrzahl von schrauben- bzw. spiralartigen Vertiefungen 7 auf, welche eine zur in Fig. 3 schematisch mit 8 bezeichneten Längsachse große Steigung bzw. Neigung aufweisen. Die spiral- bzw. schraubenartigen Vertiefungen bzw. Verbindungen bzw. Profilierungen 7 am Außenumfang des Endes 6 des Adapters 3 wirken mit punkt- bzw. halbkugelförmigen Erhebungen 9 der Bohrkrone zusammen, welche in Fig. 3 und 4 näher dargestellt sind und welche ein zuverlässiges Festlegen der Bohrkrone 1 am Adapter 3 und somit am Bohrgestänge 2 ermöglicht.

Für den Fall eines Blockierens der Bohrkrone 1 während des Bohrvorgangs, beispielsweise bewirkt durch ein Verschieben bzw. Verlagern von Gesteinsschichten im Bereich der Bohrkrone 1, worauf in weiterer Folge eine Fortsetzung des Bohrvorgangs nicht möglich ist, werden das Bohrgestänge 2 und somit der Adapter 3 als auch die Bohrkrone 1 einer linearen Ausziehbewegung entsprechend dem Pfeil 10 unterworfen, wobei die Bewegungsrichtung der üblichen Bohr- bzw. Vortriebsrichtung entgegengesetzt ist.

Durch ein Zusammenwirken der spiral- bzw. schraubenartigen Vertiefungen 7 am Adapter 3 bzw. dessen zur Bohrkrone gewandten Ende 6 und den entsprechenden Erhebungen 9 im Inneren des Sacklochs 11 der Bohrkrone zur Aufnahme des freien Endes 6 des Adapters 3 wird durch das Vorsehen der Ausziehbewegung 10 gleichzeitig eine Rotationsbewegung der Bohrkrone 1 entlang der spiral- bzw. schraubenartigen Verbindungen bzw. Profilierungen 7 bewirkt, so dass durch die lineare Ausziehbewegung und gleichzeitige Rotationsbewegung der Bohrkrone 1 ein Lockern bzw. Aufheben der Blockade der Bohrkrone 1 erzielbar ist. Es kann nach einem Lockern der Bohrkrone 1 unmittelbar der Bohrvorgang über eine entsprechende Beaufschlagung des Bohrgestänges 2 und somit in weiterer Folge der Bohrkrone 1 unter Zwischenschaltung des Adapters 3 durch bekannte Antriebseinrichtungen vorgenommen werden, welche an einem aus dem Bohrloch vorragenden Ende des Bohrgestänges 2 in bekannter Weise angreifen.

Zur Erzielung einer entsprechenden Kühl- bzw. Spülwirkung ist darüber hinaus sowohl das Bohrgestänge 2 als auch der Adapter 3 mit einem mit 12 bzw. 13 bezeichneten Durchtrittskanal versehen, welcher in entsprechende Austrittskanäle bzw. Löcher 14 der Bohrkrone 1 mündet, welche wiederum an der Abbaufläche 15 der Bohrkrone 1 münden. Darüber hinaus ist auch der Adapter 3 ausgehend von dem Durchtrittskanal 13 mit Austrittskanälen 16 versehen, um einen Abtransport von abgebautem Material zu unterstützen.

Für einen Abtransport des abgebauten Materials aus dem Bereich der Abbaufläche 15 der Bohrkrone 1 sind darüber hinaus am Außenumfang der Bohrkrone 1 Durchtrittsöffnungen 17 vorgesehen. Darüber hinaus weist die Bohrkrone 1 an ihrem Außenumfang entsprechende Vertiefungen 18 auf, welche ebenfalls einen zuverlässigen Abtransport von Material aus dem Bereich der Abbaufläche 15 der Bohrkrone 1 ermöglichen.

Anstelle der in Fig. 1 bis 5 dargestellten Ausführung mit einer Mehrzahl von über den Umfang verteilten Verbindungselementen in Form von Vertiefungen 7 sowie Erhebungen 9 kann auch mit einer einzigen Verbindung das Auslangen gefunden werden, welche bei Ausübung einer linearen Ausziehbewegung entgegen der Bohrrichtung der Bohrkrone 1 eine entsprechende Rotationsbewegung in einer Richtung entgegengesetzt zu der Richtung der Rotationsbewegung während des Bohrvorgangs verleiht.

Anstelle des Versehens des Adapters 3 bzw. dessen Endes 6 mit den spiral bzw. schraubenartigen Vertiefungen 7 kann die Bohrkrone 1 bzw. deren Sackloch 11 mit entsprechenden Vertiefungen bzw. Rillen versehen sein, welche mit korrespondierenden Profilierungen, insbesondere Erhebungen am Umfang des Endes 6 des Adapters 3 zusammenwirken.

Anstelle des in der Zeichnung dargestellten Adapters 3 kann das zur Bohrkrone gewandte Ende des Bohrgestänges 2 unmittelbar mit den entsprechenden spiral- bzw. schraubenartigen Vertiefungen oder Erhebungen versehen sein, welche mit korrespondierenden Profilierungen der Bohrkrone 1 zusammenwirken, so dass ein zusätzlicher Fertigungsaufwand für den Adapter 3 vermieden werden kann.

Bei Einsatz des Adapters 3 kann jedoch mit konventionellen Ausführungen, insbesondere des Bohrgestänges 2 das Auslangen gefunden werden, so dass nicht spezielle Ausführungsformen des Bohrgestänges 2 zur Erzielung einer einfachen Aufhebung einer Blockade einer Bohrkrone 1 bereitgestellt werden müssen. Derart kann es in Fällen, wo aufgrund der Beschaffenheit des zu durchbohrenden Boden- bzw. Gesteinsmaterials aufgrund von Verschiebungen bzw. Verlagerungen Blockaden bzw. ein Verklemmen der Bohrkrone befürchtet werden müssen, unter Einsatz eines konventionellen Bohrgestänges 2 durch Vorsehen des Adapters 3 sowie einer darauf abgestimmten Bohrkrone 1 unmittelbar ein Bohrvorgang durchgeführt werden, so dass insbesondere auf die Herstellung von speziellen Bohrgestängeelementen verzichtet und somit die Lagerhaltung vereinfacht werden kann.

Bei der in Fig. 6 und 7 dargestellten Ausführungsform eines wiederum mit 3 bezeichneten Adapters ist ersichtlich, dass dieser am wiederum mit 6 bezeichneten, zur nicht näher dargestellten Bohrkrone gewandter. Ende mit einer Mehrzahl von schrauben- bzw. spiralartigen Abflachungen 19 versehen ist, welche, wie dies insbesondere aus Fig. 7 ersichtlich ist, eine im Querschnitt polygonale, insbesondere sechseckige, Kontur ausbildet. Durch ein Vorsehen der schrauben- bzw. spiralartigen Abflachungen 19 am Ende 6 des Adapters 3 sowie einer Ausbildung eines Sacklochs 11 einer nicht näher dargestellten Bohrkrone mit entsprechend komplementären, eine polygonartige Kontur bildenden Abflachungen lässt sich wiederum bei einem Herausziehen des Bohrgestänges und des Adapters 3 eine Drehbeaufschlagung auf die in Fig. 6 und 7 nicht näher dargestellte Bohrkrone in einer Richtung entgegen der Bohrrichtung ausüben, um eine festsitzende Bohrkrone 1 zu lockern, so dass in weiterer Folge eine Fertigstellung eines Bohrlochs möglich wird.

Anstelle der in Fig. 6 und 7 dargestellten, im wesentlichen sechseckigen Kontur des Wendelpolygons können selbstverständlich entsprechend abgewandelte, polygonartige Konturen, beispielsweise mit vier, fünf, sieben oder mehr Erhebungen, zum Einsatz gelangen.

Weiters ist in Fig. 6 und 7 angedeutet, dass die aneinander angrenzenden Abflachungen 19 jeweils über abgerundete Bereiche 20 verbunden sind, welche durch den Außenumfang des zylinderartigen Endes 6 des Adapters 3 definiert sind.

## Patentansprüche

1. Verfahren zum Aufheben einer Blockierung einer Bohrkrone (1) beim Bohren, insbesondere Schlag- oder Drehschlagbohren, von Löchern in Boden- oder Gesteinsmaterial, wobei durch eine an einem Bohrgestänge (2) gelagerte und durch das Bohrgestänge (2) zu einer Rotationsbewegung und gegebenenfalls Schlagbewegung beaufschlagte und mit diesem verbundene Bohrkrone (1) ein Bohrloch gebildet wird, **dadurch gekennzeichnet, dass** bei einer Blockierung der Bohrkrone (1), welche einen weiteren Bohrvorgang und insbesondere eine weitere Rotationsbewegung der Bohrkrone (1) verhindert, die Bohrkrone (1) über das Bohrgestänge (2) einer linearen Bewegung entgegen der Bohrrichtung und über eine entsprechende Verbindung (7, 19) zwischen dem zur Bohrkrone (1) gewandten Ende des Bohrgestänges (2) und der Bohrkrone (1) und unabhängig von einem Rotationsantrieb zur Durchführung des Bohrvorgangs darüber hinaus zu einer Rotationsbewegung in einer Richtung entgegengesetzt zu der Richtung der Rotationsbewegung während des Bohrvorgangs unterworfen wird und dass die Verbindung zwischen dem zur Bohrkrone (1) gewandten Ende des Bohrgestänges (2) und der Bohrkrone (1) über einen wenigstens eine schrauben- bzw. spiralartige Vertiefung bzw. Abflachung (19) oder Erhebung (7) aufweisender Adapter (3) und ein hierzu komplementäre Profilierung (9) an der Bohrkrone (1) vorgenommen wird, wobei die schrauben- bzw. spiralartige Vertiefung bzw. Abflachung (19)
oder Erhebung (7) eine zur Längsachse des Bohrgestänges (2) große Neigung bzw. Steigung aufweist.

2. verfahren nach Anspruch 1, **dadurch gekennzeichnet, dass** eine Mehrzahl von schrauben- bzw. spiralartigen Profilierungen (7, 19) vorgesehen wird, welche gleichmäßig um den Umfang des zur Bohrkrone (1) gewandten Endes vorgesehen werden.

3. Verfahren nach Anspruch 1, **dadurch gekennzeichnet, dass** eine Mehrzahl von im Wesentlichen punkt- bzw. halbkugelförmigen Erhebungen (9) in einem Sackloch (11) der Bohrkrone (1) für ein Zusammenwirken mit der (den) spiral- bzw. schraubenartigen Vertiefung(en) (7) am zur Bohrkrone gewandten Ende (6) des Adapters (3) vorgesehen werden.

4. Verfahren nach Anspruch 3, **dadurch gekennzeichnet, dass** ein lediglich punktweiser Eingriff an mehreren Stellen im Bereich der Profilierungen (7, 9) zwischen dem Bohrgestänge (2) oder dem Adapter (3) und der Bohrkrone (1) vorgesehen wird.

5. Vorrichtung zum Aufheben einer Blockierung einer Bohrkrone (1) beim Bohren, insbesondere Schlag- oder Drehschlagbohren, von Löchern in Boden- oder Gesteinsmaterial, wobei eine Bohrkrone (1) an einem Bohrgestänge (2) gelagert und durch das Bohrgestänge (2) zu einer Rotationsbewegung und gegebenenfalls Schlagbewegung zur Ausbildung eines Bohrlochs beaufschlagt ist, wobei zwischen dem zur Bohrkrone gewandten Ende des Bohrgestänges (2) und der Bohrkrone (1) wenigstens eine spiral- oder schraubenartige Verbindung (7) vorgesehen ist, welche durch eine Abflachung (19) an einem zwischen dem Bohrgestänge (2) und der Bohrkrone (1) zwischengeschalteten Adapter (3) und einer komplementären Profilierung (9) an der Bohrkrone (1) gebildet ist, **dadurch gekennzeichnet, dass** die spiral- oder schraubenartige Verbindung bei einer Blockierung der Bohrkrone (1() bei einem Zurückziehen des Bohrgestänges (2) entgegen der Bohrrichtung unabhängig von einem Rotationsantrieb zur Durchführung des Bohrvorgangs zu einer Rotationsbewegung in einer Richtung entgegengesetzt zu der Rotationsrichtung während des Bohrvorgangs beaufschlagt, und dass eine Mehrzahl von einander angrenzenden, spiralförmigen Abflachungen (19) am Außenumfang des Adapters (3) bzw. Bohrgestänges (2) sowie komplementäre Abflachungen in einem Sackloch (11) der Bohrkrone (1) vorgesehen sind, welche im Querschnitt eine polygonförmige, beispielsweise sechseckige, Kontur aufweisen.

6. Vorrichtung nach Anspruch 5, **dadurch gekennzeichnet, dass** eine Mehrzahl von schrauben- bzw. spiralartige Profilierungen (7, 9, 19) zwischen dem Bohrgestänge (2) bzw. dem Adapter (3) und der Bohrkrone (1) vorgesehen ist, welche jeweils gleichmäßig beabstandet sind.

7. Vorrichtung zum Aufheben einer Blockierung einer Bohrkrone (1) beim Bohren, insbesondere Schlag- oder Drehschlagbohren, von Löchern in Boden- oder Gesteinsmaterial, wobei eine Bohrkrone (1) an einem Bohrgestänge (2) gelagert und durch das Bohrgestänge (2) zu einer Rotationsbewegung und gegebenenfalls Schlagbewegung zur Ausbildung eines Bohrlochs beaufschlag ist, wobei zwischen dem zur Bohrkrone gewandten Ende des Bohrgestänges (2) und der Bohrkrone (1) wenigstens eine spiral- oder schraubenartige Verbindung (7) vorgesehen ist, welche durch eine Vertiefung oder Erhebung (7) an einem zwischen dem Bohrgestänge (2) und der Bohrkrone (1) zwischengeschalteten Adapter (3) und einer komplementären Profilierung (9) an der Bohrkrone (1) gebildet ist, **dadurch gekennzeichnet, dass** die spiral- oder schraubenartige Verbindung bei einer Blockierung der Bohrkrone (1) bei einem Zurückziehen des Bohrgestänges (2) entgegen der Bohrrichtung die Bohrkrone neben einer linearen Bewegung entgegen der Bohrrichtung unabhängig von einem Rotationsantrieb zur Durchführung des Bohrvorgangs zu einer Rotationsbewegung in einer Richtung entgegengesetzt zu der Rotationsrichtung während des Bohrvorgangs beaufschlagt, und dass eine Mehrzahl von im Wesentlichen punkt- bzw. halbkugelförmigen Erhebungen (9) einem Sackloch (11) der Bohrkrone (1) für ein Zusammenwirken mit der (den) spiral- bzw. schraubenartigen Vertiefung(en) bzw. Aussparung(en) (7) am zur Bohrkrone gewandten Ende (6) des Adapters (3) vorgesehen ist.

8. Vorrichtung nach Anspruch 5 bis 7, **dadurch gekennzeichnet, dass** die wenigstens eine schrauben- bzw. spiralartige Verbindung bzw. Profilierung (7, 19) eine gegenüber der Längsachse des Bohrgestänges große Steigung bzw. Neigung aufweist.

9. Vorrichtung nach einem der Ansprüche 5 bis 8, **dadurch gekennzeichnet, dass** im Inneren des Bohrgestänges (2) und/oder des Adapters (3) ein Durchtrittskanal (12, 13) zur Zufuhr eines Kühl- bzw. Spülfluids zu Austrittskanälen bzw. -löchern (14, 16) der Bohrkrone (1) und/oder des Adapters (3) vorgesehen ist, welche an der Abbaufläche (15) der Bohrkrone (1) und/oder der Umfangsfläche des Adapters (3) münden.

10. Vorrichtung nach einem der Ansprüche 5 bis 9, **dadurch gekennzeichnet, dass** in an sich bekannter Weise am Außenumfang der Bohrkrone (1) Vertiefungen bzw. Ausnehmungen (18) und/oder Durchtrittslöcher (17) zum Abtransport von abgebautem Material über einen Ringraum zwischen dem Außenumfang des Bohrgestänges (2) und der Innenwand des hergestellten Bohrlochs vorgesehen sind.

## Claims

1. A method for releasing a blockage of a drill bit (1) during the drilling, particularly percussion or rotary percussion drilling, of holes in soil or rock material, wherein a borehole is formed by a drill bit (1) mounted on a drill rod assembly (2) and connected thereto and acted upon by the drill rod assembly (2) to perform a rotational movement and optionally a percussive movement, **characterized in that** at a blockage of the drill bit (1) preventing the continuation of a drilling procedure and, in particular, any further rotational movement of the drill bit (1), the drill bit (1), via the drill rod assembly (2), is subjected to a linear movement opposite the drilling direction and, in addition, a rotational movement in a direction opposite the direction of the rotational movement during the drilling procedure via an appropriate connection (7, 19) between the end of the drill rod assembly (2) facing the drill bit (1) and the drill bit (1) and independently of a rotary drive for carrying out the drilling procedure and that the connection between the end of the drill rod assembly (2) facing the drill bit (1) and the drill bit (1) is realized via an adapter (3) comprising at least one helicoidal or spiralshaped depression or flattening (19) or elevation (7), and a complementary profiling (9) provided on the drill bit (1), said helicoidal or spiral-shaped depression or flattening (19) or elevation (7) comprising a large inclination or pitch relative to the longitudinal axis of the drill rod assembly (2).

2. A method according to claim 1, **characterized in that** a plurality of helicoidal or spiral-shaped profilings (7, 19) are provided, which are uniformly arranged about the periphery of the end facing the drill bit (1).

3. A method according to claim 1, **characterized in that** wherein a plurality of substantially point-shaped or semispherical elevations (9) are provided in a pocket hole (11) of the drill bit (1) for cooperation with the spiral-shaped or helicoidal depression(s) or recess(es) (7) on the end of the adapter (3) facing the drill bit (1).

4. A method according to claim 1, **characterized in that** a merely pointwise engagement on several sites in the region of the profilings (7, 9) between the drill rod assembly (2) or adapter (3) and the drill bit (1) is provided.

5. A device for releasing a blockage of a drill bit (1) during the drilling, particularly percussion or rotary percussion drilling, of holes in soil or rock material, wherein a drill bit (1) is mounted on a drill rod assembly (2) and acted upon by the drill rod assembly (2) to perform a rotational movement and optionally a percussive movement for the formation of a borehole, wherein at least one spiral-shaped or helicoidal connection (7) is provided between the end of the drill rod assembly (2) facing the drill bit (1) and the drill bit (1), which is formed by a flattening (19) on an adapter (3) being arranged between the drill rod assembly (2) and the drill bit (1), **characterized in that** at a blockage of the drill bit (1) upon retraction of the drill rod assembly (2) opposite the drilling direction, independently of a rotation drive for performing the drilling is applied to a rotation movement opposite the drilling direction and that a plurality of adjacent, spiral-shaped flattenings (19) are provided on the outer periphery of the adapter (3) or drill rod assembly (2), respectively, and complementary flattenings are provided in a pocket hole (11) of the drill bit (1), said flattenings having polygonal, for instance hexagonal, contours in terms of cross section.

6. A device according to claim 5, **characterized in that** a plurality of helicoidal or spiral-shaped profilings (7, 9, 19) are provided between the drill rod assembly (2) or adapter (3), respectively, and the drill bit (1), which are each equidistantly arranged.

7. A device for releasing a blockage of a drill bit (1) during the drilling, particularly percussion or rotary percussion drilling, of holes in soil or rock material, wherein a drill bit (1) is mounted on a drill rod assembly (2) and acted upon by the drill rod assembly (2) to perform a rotational movement and optionally a percussive movement for the formation of a borehole, wherein at least one spiral-shaped or helicoidal connection (7) is provided between the end of the drill rod assembly (2) facing the drill bit (1) and the drill bit (1), which is formed by a depression or elevation (7) provided on an adapter (3) arranged between the drill rod assembly (2) and the drill bit (1), and a complementary profiling (9) provided on the drill bit (1), charactedrized in that at a blockage of the drill bit (1) upon retraction of the drill rod assembly (2) opposite the drilling direction, independently of a rotation drive for performing the drilling is applied to a rotation movement opposite the drilling direction and that a plurality of substantially point-shaped or semispherical elevations (9) are provided in a pocket hole (11) of the drill bit (1) for cooperation with the spiral-shaped or helicoidal depression(s) or recess(es) (7) on the end (6) of the adapter (3) facing the drill bit.

8. A device according to any one of claims 5 to 7, **characterized in that** the at least one helicoidal or spiral-shaped connection or profiling (7, 19) comprises a large pitch or inclination relative to the longitudinal axis of the drill rod assembly (2).

9. A device according to any one of claims 5 to 8, **characterized in that** in the interior of the drill rod assembly (2) and/or the adapter (3), a passage channel (12,13) for supplying a cooling or flushing fluid to the outlet channels or holes(14, 16) of the drill bit (1) and/or the adapter (3) is provided, which discharge on the working face (15) of the drill bit (1) and/or the peripheral surface of the adapter (3).

10. A device according to any one of claims 5 to 9, **characterized in that**, in a manner known per se, depressions or recesses (18) and/or passage openings (17) are provided on the outer periphery of the drill bit (1) for removing excavated material through an annular space between the outer periphery of the drill rod assembly (2) and the inner wall of the produced borehole.

## Revendications

1. Procédé pour lever un blocage d'une couronne de forage (1) lors du forage, en particulier lors du forage percutant ou du forage roto-percutant, de trous dans un sol ou une roche, dans lequel un trou de forage est formé par une couronne de forage (1) montée au niveau d'une tige de forage (2) et contrainte par la tige de forage (2) à effectuer un mouvement de rotation et éventuellement un mouvement de percussion et reliée à ladite tige de forage, **caractérisé en ce que** lors d'un blocage de la couronne de forage (1), qui empêche la poursuite d'une opération de forage et en particulier la poursuite d'un mouvement de rotation de la couronne de forage (1), la couronne de forage (1) est soumise par l'intermédiaire de la tige de forage (2) à un mouvement linéaire dans le sens opposé au sens du forage et par l'intermédiaire d'une liaison (7, 19) associée entre l'extrémité, tournée vers la couronne de forage (1), de la tige de forage (2) et la couronne de forage (1) et indépendamment d'un entraînement en rotation servant à exécuter l'opération de forage, en plus à un mouvement de rotation dans un sens opposé au sens du mouvement de rotation au cours de l'opération de forage, et **en ce que** la liaison entre l'extrémité, tournée vers la couronne de forage (1), de la tige de forage (2) et la couronne de forage (1) est effectuée, par l'intermédiaire d'un adaptateur (3) présentant au moins un renfoncement ou un méplat (19) de type vis ou spirale ou une partie surélevée (7) et par l'intermédiaire d'un profilage (9) complémentaire, au niveau de la couronne de forage (1), dans lequel le renfoncement ou le méplat (19) de type vis ou spirale ou la partie surélevée (7) présente une inclinaison importante par rapport à l'axe longitudinal de la tige de forage (2).

2. Procédé selon la revendication 1, **caractérisé en ce qu'**est prévue une pluralité de profilages (7, 19) de type vis ou spirale, lesquels sont prévus de manière homogène sur la périphérie de l'extrémité tournée vers la couronne de forage (1).

3. Procédé selon la revendication 1, **caractérisé en ce qu'**est prévue une pluralité de parties surélevées (9) présentant sensiblement une forme de point ou une forme de demi-sphère dans un trou borgne (11) de la couronne de forage (1) en vue d'une coopération avec le/les renfoncement (s) (7) de type spirale ou vis au niveau de l'extrémité (6), tournée vers la couronne de forage, de l'adaptateur (3).

4. Procédé selon la revendication 3, **caractérisé en ce qu'**est prévu un engrènement seulement point à point au niveau de plusieurs emplacements dans la zone des profilages (7, 9) entre la tige de forage (2) ou l'adaptateur (3) et la couronne de forage (1).

5. Dispositif pour lever un blocage d'une couronne de forage (1) lors du forage, en particulier du forage percutant ou du forage roto-percutant, de trous dans un sol ou une roche, dans lequel une couronne de forage (1) est montée au niveau d'une tige de forage (2) et est contrainte par la tige de forage (2) à effectuer un mouvement de rotation et éventuellement un mouvement de percussion pour former un trou de forage, dans lequel au moins une liaison (7) de type spirale ou vis est prévue entre l'extrémité tournée vers la couronne de forage de la tige de forage (2) et la couronne de forage (1), laquelle est formée au niveau de la couronne de forage (1) par un méplat (19) au niveau d'un adaptateur (3) intercalé entre la tige de forage (2) et la couronne de forage (1) et au niveau d'un profilage (9) complémentaire, **caractérisé en ce que** la liaison de type spirale ou vis est contrainte lors d'un blocage de la couronne de forage (1), lors d'un retrait de la tige de forage (2) dans le sens opposé au sens de forage, indépendamment d'un entraînement de rotation servant à exécuter l'opération de forage à effectuer un mouvement de rotation dans un sens opposé au sens de rotation au cours de l'opération de forage, et **en ce qu'**est prévue une pluralité de méplats (19) présentant une forme de spirale, adjacents les uns aux autres, au niveau de la périphérie extérieure de l'adaptateur (3) ou de la tige de forage (2) ainsi que des méplats complémentaires dans un trou borgne (11) de la couronne de forage (1), lesquels présentent dans la section transversale un contour de forme polygonale, par exemple un contour hexagonal.

6. Dispositif selon la revendication 5, **caractérisé en ce qu'**est prévue une pluralité de profilages (7, 9, 19) de type vis ou spirale entre la tige de forage (2) ou l'adaptateur (3) et la couronne de forage (1), lesquels sont espacés respectivement de manière homogène.

7. Dispositif pour lever un blocage d'une couronne de forage (1) lors du forage, en particulier lors du forage percutant ou du forage roto-percutant, de trous dans un sol ou une roche, dans lequel une couronne de forage (1) est montée au niveau d'une tige de forage (2) et est contrainte par la tige de forage (2) à effectuer un mouvement de rotation et éventuellement un mouvement de percussion en vue de former un trou de forage, dans lequel au moins une liaison (7) de type spirale ou vis est prévue, entre l'extrémité tournée vers la couronne de forage de la tige de forage (2) et la couronne de forage (1), laquelle est formée au niveau de la couronne de forage (1) par un renfoncement ou une partie surélevée (7) au niveau d'un adaptateur (3) intercalé entre la tige de forage (2) et la couronne de forage (1) et au niveau d'un profilage (9) complémentaire, **caractérisé en ce que** la liaison de type spirale ou vis contraint la couronne de forage, lors d'un blocage de la couronne de blocage (1), lors d'un retrait de la tige de forage (2) dans le sens opposé au sens de forage, outre un mouvement linéaire dans le sens opposé au sens de forage, indépendamment d'un entraînement en rotation servant à exécuter l'opération de forage, à effectuer un mouvement de rotation dans un sens opposé au sens de rotation au cours de l'opération de forage, et **en ce qu'**est prévue une pluralité de parties surélevées (9) présentant sensiblement une forme de point ou de demi-sphère au niveau d'un trou borgne (11) de la couronne de forage (1) en vue d'une coopération avec le/les renfoncement(s) ou évidements (7) de type spirale ou de type vis, au niveau de l'extrémité (6), tournée vers la couronne de forage, de l'adaptateur (3).

8. Dispositif selon la revendication 5 à 7, **caractérisé en ce que** la liaison ou le profilage (7, 19) de type vis ou spirale au moins au nombre de un/une présente une inclinaison importante par rapport à l'axe longitudinal de la tige de forage.

9. Dispositif selon l'une quelconque des revendications 5 à 8, **caractérisé en ce qu'**est prévu, à l'intérieur de la tige de forage (2) et/ou de l'adaptateur (3), un canal de passage (12, 13) servant à l'amenée d'un fluide de refroidissement ou d'un fluide de lavage vers des canaux ou trous de sortie (14, 16) de la couronne de forage (1) et/ou de l'adaptateur (3), lesquels débouchent au niveau de la face d'extraction (15) de la couronne de forage (1) et/ou au niveau de la face périphérique de l'adaptateur (3).

10. Dispositif selon l'une quelconque des revendications 5 à 9, **caractérisé en ce que** des renfoncements ou des évidements (18) et/ou des trous de passage (17) servant à évacuer le matériau extrait en passant par un espace annulaire entre la périphérie extérieure de la tige de forage (2) et la paroi intérieure du trou de forage obtenu sont prévus d'une manière connue en soi au niveau de la périphérie extérieure de la couronne de forage (1).
